# FASCICULE DE BREVET EUROPEEN

(11) **EP 1 718 425 B1**
(45) Date de publication et mention de la délivrance du brevet: **12.12.2007**
(21) Numéro de dépôt: 05726416.0
(22) Date de dépôt: 09.02.2005
(51) Int. Cl.: B21J 9/08, B21J 1/06, B23K 26/00

(54) **PRESSE HYBRIDE POUR LE FORMAGE DE PIECES DE FORTES DIMENSIONS**
HYBRIDPRESSE ZUM FORMEN VON GROSSEN WERKSTÜCKEN
HYBRID PRESS FOR SHAPING LARGE WORKPIECES

(30) Priorité: 11.02.2004 FR 0450242
(43) Date de publication de la demande: 08.11.2006
(73) Titulaire: COMMISSARIAT A L'ENERGIE ATOMIQUE, 75015 Paris (FR)
(72) Inventeur: AUBERT, Philippe, F-75016 Paris (FR); SABOURIN, Didier, F-94000 Creteil (FR)
(74) Mandataire: Poulin, Gérard
(86) Numéro de dépôt international: PCT/FR2005/050079
(87) Numéro de publication internationale: WO 2005/077567

(56) Documents cités:
- EP-A- 0 339 888
- WO-A-00/62956
- WO-A-00/64608
- WO-A-96/33838
- WO-A-99/01239
- WO-A-03/053607
- DE-A- 3 604 710

## Description

L'invention se rapporte au formage ou au forgeage de pièces de fortes dimensions, en particulier de forte épaisseur. Plus particulièrement elle concerne une presse pour le formage de pièces de forte épaisseur comprenant un bâti supportant deux matrices et des moyens d'actionnement pour serrer la pièce à former entre ces deux matrices de manière à ce qu'elles en épousent la forme. Elle concerne également un procédé de formage d'une pièce de fortes dimensions en particulier de forte épaisseur au moyen d'une telle presse.

Une technique actuellement connue pour mettre une pièce en forme consiste à l'insérer entre deux matrices puis à la déformer de manière que la pièce épouse la forme de cette matrice pour obtenir une géométrie souhaitée. Cette technique éprouvée a pour effet de générer des contraintes dans la pièce, voire des micro-fissures, ce qui peut engendrer un vieillissement accéléré. De plus, les possibilités de déformation sont limitées par les caractéristiques du matériau puisqu'il faut se placer dans le domaine plastique de celui-ci, sans atteindre la rupture. La géométrie obtenue est difficile à maîtriser et nécessite une grande expérience.

Une autre technique actuellement connue consiste à envoyer des chocs générés par un laser à la surface de la pièce. Des impulsions très brèves et de forte énergie viennent frapper la surface de la pièce. L'énergie du laser est absorbée par le matériau sur une épaisseur très faible. La zone affectée est alors transformée en un plasma dont la détente génère une onde de choc dans le matériau. Cette onde peut être utilisée pour durcir la surface du matériau ou la déformer si l'énergie est suffisante. La brièveté de l'impulsion fait qu'il n'y a pas de transfert thermique. Ce procédé est plus flexible que le précédent dans la mesure où il n'est pas nécessaire de fabriquer un gabarit pour chaque pièce à former. Il est plus précis dans la mesure où chaque impulsion ne génère qu'une déformation minime. En revanche, il est moins rapide.

On connaît (WO 99/01239, preambule de la revendication 1) un dispositif associant une presse classique (matrice et poinçon) à un laser de chauffage. La pièce est chauffée par l'intermédiaire d'un prisme, de lentilles et d'un jeu de miroirs de manière à former une ligne laser à la surface de la pièce.

L'énergie du laser est ainsi répartie et ponctuellement moins importante que celle d'un laser focalisé sur un point. Elle ne peut prétendre à mettre seule la pièce en forme.

Bien évidemment, un laser de chauffage peut déformer une pièce dans la mesure où un apport de chaleur, quelle que soit son origine, peut déformer une pièce. Néanmoins, les déformations sont peu prédictibles, sauf à être réalisées entre gabarits. A l'extrême, une telle méthode peut conduire à fondre la matière qui peut alors être mise en forme par un moule.

On connaît par ailleurs (WO 03/053607) un procédé d'hydroformage dans lequel certaines zones de la pièce à former, par exemple des zones qui subissent une déformation importante, sont chauffées localement au moyen d'un faisceau laser.

On connaît également (US 6,515,253) un procédé pour usiner en continu une bande de tôle dans lequel un faisceau laser est utilisé pour restaurer partiellement les propriétés mécaniques du métal ou pour effectuer certaines opérations telles que la découpe d'orifices.

Le premier procédé permet d'accroître les possibilités de déformation de la pièce mais n'est pas adapté au formage de pièces de forte épaisseur. En effet, l'hydroformage ne s'applique qu'à des corps creux (tubes) ou à des plaques dont l'épaisseur ne dépasse pas 3mm. Le second procédé n'est pas non plus adapté à la mise en forme de pièces de forte épaisseur.

L'invention a pour objet une presse et un procédé qui remédient aux inconvénients de l'art antérieur.

Ce résultat est atteint par le fait que le bâti supporte au moins un laser impulsionnel pour générer des impacts localisés de forte énergie sur la surface de la pièce.

Le procédé de formage se caractérise par les étapes suivantes :
- on insère la pièce à former entre les deux matrices ;
- on rapproche les deux matrices l'une de l'autre de manière à ce que la pièce épouse les formes des matrices ;
- on met en forme la surface de la pièce par des impacts de laser localisés et de forte énergie.

Ainsi, le formage sous presse permet d'approcher très rapidement la forme souhaitée tandis que le laser permet d'assurer sa finition de manière très précise. Le laser fonctionne en régime de chocs impulsionnels sans transfert thermique, donc sans ajouter de contraintes résiduelles. Les chocs impulsionnels permettent à eux seuls de modifier la forme de la pièce selon une géométrie pré-établie et répétable.

La presse et le laser peuvent être utilisés de manière consécutive ou, de préférence, simultanément. Dans ce cas la presse doit comporter au moins un passage formé dans l'une des matrices pour permettre le passage des impulsions de forte énergie du laser à travers la matrice.

L'utilisation simultanée du laser et de la presse permet d'utiliser une presse de dimension plus réduite, à capacité égale ou encore, à dimension égale, augmente les capacités de la presse sans avoir à déplacer la pièce.

En outre, l'outillage utilisé peut être simplifié. Les matrices peuvent être remplacées par de simples outils de mise en forme placés au bout de vérins qui viennent appuyer sur la pièce à mettre en forme.

D'autre caractéristiques et avantages de l'invention apparaîtront encore à la lecture de la description qui suit d'un exemple de réalisation donné à titre illustratif en référence aux figures annexées. Sur ces figures :
- la figure 1 illustre un procédé de formage classique sous presse ;
- la figure 2 illustre un procédé de formage laser conforme à l'art antérieur ;
- la figure 3 illustre une presse hybride conforme à l'invention.

Sur la figure 1, une pièce à former 2 de forte épaisseur est placée entre une matrice inférieure 4 et une matrice supérieure 6. Les matrices 4 et 6 sont rapprochées l'une de l'autre par des moyens d'actionnement tels que des vérins hydrauliques schématisés par les flèches 8. La pièce 2 se déforme de manière à épouser la forme des matrices 4 et 6. Toutefois, comme on l'a expliqué précédemment, cette technique a pour effet de générer des contraintes dans la pièce, lesquelles peuvent se traduire par l'apparition de micro-fissures. De plus, les possibilités de déformation sont limitées et la géométrie obtenue est difficile à maîtriser.

Sur la figure 2, une pièce à former, désignée dans son état initial par la référence 2a, comporte une surface supérieure 10 et une surface inférieure 12 (selon la figure 2) dont la surface 10 reçoit des impacts, schématisées par les flèches 14, émises par un laser 16. Ces impulsions sont localisées, très brèves et de forte énergie. Typiquement leur durée est de quelques dizaines de nanosecondes, et leur énergie de quelque GW/cm2.

L'énergie du laser 16 est absorbée par le matériau sur une épaisseur très faible. La zone impliquée est transformée en un plasma dont la détente génère une onde de choc dans le matériau. Cette onde peut être utilisée pour durcir la surface du matériau ou la déformer si l'énergie est suffisante. La brièveté de l'impulsion fait qu'il n'y a pas de transfert thermique.

On a désigné par la référence "indice b" la pièce dans son état final. La surface 10, dirigée vers le faisceau laser 14, présente une forme concave tandis que la surface 12, située à l'opposé du faisceau laser présente une forme convexe. Naturellement, des formes complexes peuvent également être obtenues. Ce procédé de formage par laser est décrit, notamment, dans les articles "Convex laser forming with high certainty" (Wenchuan I and Y. Lawrence Yao, Department of Mechanical Engineering, Columbia University, New-York, NY 10 027) et "Optimal and robust design of laser forming process" (Chao Liu and Y. Lawrence Yao, Department of Mechanical Engineering Columbia University New-york, NY 10 027).

Cette technique est plus flexible que le procédé de déformation mécanique décrit en référence à la figure 1 dans la mesure où il n'est pas nécessaire de fabriquer un gabarit pour chaque pièce ou chaque type de pièce à traiter. Elle est également plus précise dans la mesure où chaque impulsion ne génère qu'une déformation minime. En revanche elle est moins rapide. Par suite, elle n'est pas adaptée à une fabrication de pièce en série.

La technique de l'invention représentée sur la figure 3 utilise à la fois le procédé de pressage classique décrit en référence à la figure 1 et le procédé de formage par laser décrit en référence à la figure 2.

A cet effet, elle comprend un bâti 3, une matrice inférieure 4 et une matrice supérieure 6 et un laser 16 émettant un faisceau 14 monté sur le bâti 3. Le laser 16 peut être de type à solide (à base de Néodyme, d'Yttrium, d'Itherbium, etc.) ou à colorants avec une fréquence de l'ordre de 1Khz. Les deux techniques peuvent être utilisées consécutivement. Dans ce cas, le procédé de formage par déformation mécanique est utilisé en premier pour obtenir rapidement une ébauche de la pièce. Puis la finition permettant d'obtenir des dimensions précises est réalisée par le procédé de formage par laser. Ce second moyen est utilisé pour obtenir une forme extrêmement précise. Il n'induit pas de transfert thermique dans la pièce.

Dans une variante préférée du procédé, les deux techniques sont utilisées simultanément. Dans ce cas, l'une au moins des matrices 4 et 6 comporte une ouverture de passage 18 pour le faisceau laser 14. Ce passage a été symbolisé sur la figure 3 par une ouverture 18 dans la matrice supérieure 4. Toutefois, le passage du faisceau laser peut être obtenu par tout procédé, par exemple par des fibres optiques ou par des miroirs permettant de diriger les impulsions vers des zones choisies précisément de la pièce à former 2.

En complément du formage par laser, la pièce 2 peut subir un chauffage de manière à réduire les contraintes induites par la mise en forme. La pièce ainsi formée peut alors gagner en durée de vie. Ce chauffage peut être induit par un moyen classique ou par laser si l'on souhaite un chauffage très localisé. Le laser qui travaille en régime thermique, désigné par la référence 20, n'est pas le même que celui qui génère les chocs. Les caractéristiques de ces lasers sont différentes.

L'association des deux techniques permet, grâce au laser 16, de diminuer la capacité de la presse à utiliser. De même, l'outillage utilisé peut être simplifié. Les matrices 4 et 6 peuvent être remplacées par de simples outils de mise en forme placés au bout de vérins qui viennent appuyer sur la pièce 2.

## Revendications

1. Presse pour le formage de pièces de fortes dimensions, comprenant deux matrices (4,6) et des moyens d'actionnement (8) pour serrer la pièce (2) à former entre ces deux matrices, **caractérisée en ce qu'**elle comporte au moins un laser impulsionnel de mise en forme (16) pour générer impacts localisés et de forte énergie (14) sur la surface (10) de la pièce (2).

2. Presse selon la revendication 1, **caractérisée en ce qu'**elle comporte au moins un passage (18) pour permettre le passage des impacts localisés et de forte énergie (14) à travers la matrice.

3. Presse selon la revendication 1 ou 2, **caractérisée en ce que** le laser est adapté à émettre des impulsions dont la durée est comprise entre 10 et 100 nanosecondes et dont 'énergie est comprise entre 1 et 10 GW/cm².

4. Procédé de formage d'une pièce de forte épaisseur au moyen d'une presse selon l'une des revendications 1 à 3, **caractérisé par** les étapes successives suivantes :
- on insère la pièce à former (2) entre les deux matrices (4, 6) de la presse ;
- on rapproche les deux matrices (4, 6) l'une de l'autre de manière à ce que la pièce épouse les formes des matrices ;
- on met en forme la surface (10) de la pièce (2) par des impacts de laser impulsionnel localisés et de forte énergie.

5. Procédé selon la revendication 4, **caractérisé en ce** l'on frappe la surface (10) de la pièce (2) par des impacts de laser localisés et de forte énergie en même temps que l'on rapproche les deux matrices l'une de l'autre.

6. Procédé selon la revendication 4, **caractérisé en ce que** l'on rapproche d'abord les deux matrices (4, 6) l'une de l'autre de manière à mettre en forme une ébauche de la pièce (2) à former puis **en ce que** l'on frappe la surface (10) de cette ébauche par des impacts laser (14) localisés et de forte énergie.

7. Procédé selon l'une des revendications 4 à 5, **caractérisé en ce que** l'on chauffe la pièce à former durant l'étape de mise en forme.

8. Procédé selon la revendication 6, **caractérisé en ce que** l'on chauffe la pièce à former (2) au moyen d'un laser de chauffe (20).

9. Presse selon l'une des revendications 1 à 3 ou procédé selon l'une des revendications 4 à 8, **caractérisé en ce que** le laser impulsionnel (14) est de type à solide ou à colorants ayant une fréquence de l'ordre de 1Khz.

## Claims

1. Press for forming large dimension parts, comprising two dies (4, 6) and actuator means (8) for clamping the part (2) to be formed between these two dies, **characterised in that** it comprises at least one forming pulse laser (16) to generate localised high energy impacts (14) on the surface (10) of the part (2).

2. Press according to Claim 1, **characterised in that** it comprises at least one passage (18) to allow the passage of the localised high energy impacts (14) through the die.

3. Press according to Claim 1 or 2, **characterised in that** the laser is designed to emit pulses of duration between 10 and 100 nanoseconds and with energy between 1 and 10 GW/cm².

4. Method for forming a very thick part by means of a press according to any one of Claims 1 to 3, **characterised by** the following steps:
- the part to be formed (2) is inserted between the two dies (4, 6) of the press;
- the two dies (4, 6) are brought together such that the part assumes the forms of the dies;
- the surface (10) of the part (2) is formed by the localised high energy pulse impacts from the laser.

5. Method according to Claim 4, **characterised in that** the surface (10) of the part (2) is struck by localised high energy laser impacts at the same time as the two dies are brought together.

6. Method according to Claim 4, **characterised in that** the two dies (4, 6) are first brought together such that a blank is formed of the part to be formed (2) then the surface (10) of this blank is struck by localised high energy laser impacts (14).

7. Method according to either of Claims 4 and 5, **characterised in that** the part to be formed is heated during the forming step.

8. Method according to Claim 6, **characterised in that** the part to be formed (2) is heated by a heating laser (20).

9. Press according to any one of Claims 1 to 3 or method according to any one of Claims 4 to 8, **characterised in that** the pulse laser (14) is of the solid or dye type with a frequency of the order of 1 kHz.

## Patentansprüche

1. Presse zum Formen großer Werkstücke, zwei Matrizen (4, 6) umfassend sowie Antriebseinrichtungen (8), um das zu formende Werkstück (2) zwischen diesen beiden Matrizen einzuspannen,
**dadurch gekennzeichnet, dass** sie mindestens einen Formungsimpulslaser (16) umfasst, um lokalisierte und hochenergetische Laserstöße (14) auf der Oberfläche (10) des Werkstücks (2) zu erzeugen.

2. Presse nach Anspruch 1, **dadurch gekennzeichnet, dass** sie mindestens einen Durchgang (18) umfasst, um lokalisierte und hochenergetische Laserstöße (14) durch die Matrize hindurch zu lassen.

3. Presse nach Anspruch 1 oder 2, **dadurch gekennzeichnet, dass** der Laser so eingestellt ist, dass er Impulse emittiert, deren Dauer zwischen 10 und 100 Nanosekunden enthalten ist und deren Energie zwischen 1 und 10 GW/cm² enthalten ist.

4. Verfahren zur Formung eines Werkstücks von großer Dicke mittels einer Presse nach einem der Ansprüche 1 bis 3, **dadurch gekennzeichnet, dass** es die folgenden Schritte umfasst:
- man ordnet das zu formende Werkstücks (2) zwischen die beiden Matrizen (4, 6) der Presse an;
- man nähert die beiden Matrizen (4, 6) einander, so dass sich das Werkstück an die Formen der Matrizen anpasst;
- man formt die Oberfläche (10) des Werkstücks (2) durch lokalisierte und hochenergetische Impulslaserstöße.

5. Verfahren nach Anspruch 4, **dadurch gekennzeichnet, dass** man die beiden Matrizen einander nähert und gleichzeitig die Oberfläche (10) des Werkstücks (2) Iokalisierten und hochenergetischen Laserstößen aussetzt.

6. Verfahren nach Anspruch 4, **dadurch gekennzeichnet, dass** man zuerst die beiden Matrizen (4, 6) einander nähert, um einen Rohling des zu formenden Werkstücks (2) zu bilden, und dann die Oberfläche (10) dieses Rohlings lokalisierten und hochenergetischen Laserstößen (14) aussetzt.

7. Verfahren nach einem der Ansprüche 4 bis 6, **dadurch gekennzeichnet, dass** man das zu formende Werkstück während des Formungsschritts beheizt.

8. Verfahren nach Anspruch 6, **dadurch gekennzeichnet, dass** man das zu formende Werkstück (2) mittels eines Heizlasers (20) beheizt.

9. Presse nach einem der Ansprüche 1 bis 3 oder Verfahren nach einem der Ansprüche 4 bis 8, **dadurch gekennzeichnet, dass** der Impulslaser (14) vom Typ Festkörper- oder Farbstofflaser mit einer Frequenz von ungefähr 1 kHz ist.
